# EUROPÄISCHE PATENTSCHRIFT

(11) **EP 0 308 393 B1**
(45) Veröffentlichungstag und Bekanntmachung des Hinweises auf die Patenterteilung: **25.03.1992**
(21) Anmeldenummer: 88890229.3
(22) Anmeldetag: 05.09.1988
(51) Int. Cl.: E06B 3/66

(54) **Vorrichtung zum Verschliessen von Öffnungen in Abstandhaltern**
Device for sealing openings in spacing elements
Dispositif pour le bouchage des ouvertures dans des éléments d'espacement

(30) Priorität: 16.09.1987 AT 2341/87
(43) Veröffentlichungstag der Anmeldung: 22.03.1989
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- EP-A- 0 103 111
- DE-A- 2 834 902
- FR-A- 2 521 630

## Beschreibung

Die Erfindung betrifft eine Vorrichtung zum Verschließen von Spalten zwischen den Enden von vorgefertigten, flexiblen Abstandhaltern, die zwischen den Glastafeln von Isolierglaselementen angeordnet sind, mit einer Düse zum Ausbringen von Versiegelungsmasse, die im Gestell der Vorrichtung beweglich gehaltert ist

Bei Verwendung von vorgefertigten endlosen, flexiblen Abstandhaltern, die den Abstand zwischen den Glastafeln von Isolierglaselementen gewährleisten, ergibt sich das Problem die freien Enden des in einem Stück entlang der Ränder der Glastafel aufgebrachten Abstandhalter miteinander dicht zu verbinden.

In der US-PS 4 561 929 wird hiezu vorgeschlagen, den Spalt zwischen den Enden des Abstandhalters nach dem Verpressen von Isolierglas den Spalt durch Verschmelzen der Enden des Abstandhalters mit einem gewinkelten, beheizbaren Gerät zu verschließen.

Ein anderer Vorschlag findet sich in dem DE-GM 87 01 101, in dem vorgeschlagen wird, die beiden Enden des Abstandhalters gleichzeitig mit dem Ausformen einer Ecke im Stoßbereich des Abstandhalters miteinander zu verpressen. Im Gebrauchsmuster G 87 01 101 ist auch der Vorschlag enthalten, Öffnungen in vorgefertigten flexiblen Abstandhaltern (Swiggle-Strip) durch Einbringen eines Pfropfens aus Butylkautschuk zu verschließen. Nähere Einzelheiten, wie dies erfolgen soll, sind dem GM 87 01 101 nicht zu entnehmen.

Eine Zange mit beheizbaren Backen zum Verbinden der Enden eines auf eine Glastafel angesetzten Abstandhalters ist auch in der DE-OS 36 37 561 beschrieben.

Aus der EP-A 103 111 ist es bekannt, aus Hohlprofilleisten bestehende Abstandhalter, die einstückig gebogen sein können, im Bereich der Stoßstelle dadurch zu verbinden, daß in die Hohlprofilleiste an der Stoßstelle eine erhärtende Masse eingespritzt wird. Die in der EP-A 103 111 beschriebene Arbeitsweise soll auch dazu geeignet sein, nicht zu Rahmen gebogene Hohlprofilleisten, die zur Herstellung von Abstandhalterrahmen bestimmt sind, miteinander zu Stücken mit größerer Länge zu verbinden.

Im einzelnen wird in der EP-A 103 111 vorgeschlagen, mit Hilfe einer Kanüle, die eine Schneidkante besitzt, in einer Wand des Abstandhalterprofils eine Öffnung zu erzeugen und dann durch eine gegenüber der Kanüle rückversetzte Düse das Verbindungsmittel (erhärtende Masse) in den Hohlraum einzuspritzen. Während des Einspritzvorganges führt weder die Kanüle noch die Spritzdüse irgendwelche Bewegungen aus. Es sind daher auch keine Antriebe vorgesehen, die geeignet sind die Spritzdüse zu bewegen, während diese zum Einspritzen der Masse in den Abstandhalterrahmen in die in diesem erzeugte Öffnung eingesetzt ist.

Der Erfindung liegt die Aufgabe zugrunde, eine Vorrichtung der eingangs genannten Gattung anzugeben, mit der Spalten zwischen den Enden von zwischen den Glastafeln von Isolierglaselementen angeordneten vorgefertigten, flexiblen Abstandhaltern sicher und dicht verschlossen werden können.

Erfindungsgemäß wird dies dadurch erreicht, daß die Düse einen Ansatz aufweist, und daß ein Antrieb vorgesehen ist, mit dem der Ansatz der Düse in Richtung der Düsenöffnung in den zu verschließende den Spalt einführbar und während des Ausbringens von Versiegelungsmasse in den Spalt aus diesem herausziehbar ist.

Da die Düse einen Ansatz aufweist, der in die zu verschließende Öffnung einführbar ist, und die Düse in Richtung ihrer Düsenöffnung beweglich ist, kann die Düse während des Ausbringens von Versiegelungsmasse aus der zu verschließenden Öffnung herausgezogen werden, so daß gewährleistet ist, daß die Öffnung im Abstandhalter über ihre gesamte Tiefe vollständig mit Versiegelungsmasse ausgefüllt wird. So wird ein absolut dichter Verschluß der mit der erfindungsgemäßen Vorrichtung verschlossenen Spalten gewährleistet.

Ein weiterer Vorteil der erfindungsgemäßen Vorrichtung ist es, daß sie ohne weiteres in Verbindung mit Vorrichtungen zum Verpressen von Isolierglaselementen und/oder Vorrichtungen zum Füllen von Isolierglaselementen mit Füllgas kombiniert sein kann.

Der Ansatz der Düse kann eine flach rechteckige Form besitzen.

Die Beweglichkeit der Düse in Richtung ihrer Düsenöffnung läßt sich besonders einfach erreichen, wenn die Düse bei einer Vorrichtung mit einem Aufstellrollgang für Isolierglaselemente und einer seitlichen Abstützung für diese an einer Halterung am Rahmen der Vorrichtung um eine im wesentlichen lotrechte Achse verschwenkbar gehaltert ist.

Damit die Düse während des An- und Abtransportes von Isolierglaselementen nicht stört, kann vorgesehen sein, daß die Halterung der Düse quer zur Ebene der Abstützung für die Isolierglaselemente vor- und zurückschiebbar ist. Auf diese Weise kann die Düse während des An- und Abtransportes von Isolierglaselementen aus der Förderebene wegbewegt werden.

In einer Ausführungsform der erfindungsgemäßen Vorrichtung ist vorgesehen, daß als Anschlag zum Positionieren des Isolierglaselementes gegenüber der Düse eine vorzugsweise frei drehbare Rolle vorgesehen ist, die aus einer unter den Rollgang versenkten Lage in eine über diesen angehobene anhebbar ist. Diese frei drehbare Rolle kann als Anschlag zum Positionieren des Isolierglaselementes gegenüber der Düse dienen, wenn sie in eine über den Aufstellrollgang angehobene Stellung angehoben worden ist.

Weitere Einzelheiten und Merkmale der Erfindung ergeben sich aus den weiteren Unteransprüchen und der nachstehenden Beschreibung des in den Zeichnungen dargestellten Ausführunsbeispiels. Es zeigt:
Figur 1 eine Vorrichtung mit einer Düse in Ansicht von vorne,
Figur 2 eine Draufsicht zu Figur 1,
Figur 3 die Düse im vergrößerten Maßstab und
Figur 4 eine in der Vorrichtung vorgesehene anhebbare, frei drehbare Rolle.

Im in den Figuren gezeigten Ausführungsbeispiel ist die erfindungsgemäße Vorrichtung in einem Teil 1 einer Anlage zur Herstellung von Isolierglaselementen vorgesehen, der eine seitliche Abstützung 2 für Isolierglaselemente 5 aufweist. Die seitliche Abstützung ist im gezeigten Ausführungsbeispiel eine mit Rollen 3 bestückte Wand, an deren unterem Rand sich ein Aufstell- und Förderrollgang mit mehreren angetriebenen Förderwalzen 4 befindet. Die Vorrichtung 1 steht über nicht näher gezeigte Füße 6 am Boden auf.

Am in Figur 1 gesehen linken Rand des Anlagenteils 1 befindet sich die erfindungsgemäße Vorrichtung 10 zum Verschließen von Öffnungen in einem nicht gezeigten Abstandhalter des Isolierglaselementes 5. Die Vorrichtung 10 umfaßt eine Düse 11, die über eine Halteplatte 12 an einem Träger 13 befestigt ist. Der Träger 13 ist seinerseits über Stäbe 40 mit dem Gehäuse eines Druckmittelzylinders 14 verbunden. Zusätzlich ist die Halterung 16 des Druckmittelmotors 14 um eine im wesentlichen lotrechte Achse 17 verschwenkbar, wozu das der Düse 11 gegenüberliegende Ende des Druckmittelzylinders 14 mit einem weiteren Druckmittelmotor 18 verbunden ist. Parallel zum Druckmittelmotor 18 ist ein Dämpfungsglied 41 vorgesehen, das die Verschwenkbewegung beim Herausbewegen der Düse 11 bremst. Durch Verschwenken des Druckmittelmotors 14 unter der Wirkung des Druckmittelmotors 18 kann die Düse 11 in Richtung des Doppelpfeiles 12, d.h. etwa in der Förderebene bzw. der Ebene des Isolierglaselementes 5, hin und her bewegt werden.

Der Träger 16 ist zusammen mit dem Lager (Achse 17) in Richtung des Doppelpfeiles 15 im Maschinengestell verschiebbar geführt. Der Antrieb erfolgt z.B. über eine Spindel-Mutter-Anordnung, die unterhalb der Vorrichtung 10 angeordnet ist, und einen Motor. So kann die Düse 11 in Richtung des Doppelpfeiles 15 d.h. quer zur Ebene der Abstützung 2 vor- und zurückbewegt werden.

Der Druckmittelmotor 14 beaufschlagt einen ggf. beheizten Vorratszylinder 20 für Dichtmittel. Am vorderen Ende des Vorratszylinders 20 ist ein Absperrorgan vorgesehen, das von einem Druckmittelmotor 42 über einen Hebel 43 geöffnet und geschlossen werden kann. Sobald das Absperrorgan geöffnet ist, wird ein Dosierkolben 44 von einem Druck mittelmotor 45 nach unten geschoben und das Dichtmittel strömt aus der Düse 11, während sie aus der Öffnung des Abstandhalters herausbewegt wird.

Wie aus Fig. 3 erkennbar, ist die Düse 11 mit einem Ansatz 21 ausgestattet, der in die zu verschließende Öffnung im Abstandhalter einführbar ist. Da es sich bei den zu verschließenden Öffnungen in der Regel um den Spalt zwischen den Enden eines vorgefertigten, flexiblen, zwischen den Glastafeln von Isolierglaselementen 5 angeordneten Abstandhalters handelt, hat der Ansatz 21 für gewöhnlich eine flach rechteckartige Form.

Wie in den Figuren 1 und 2 gezeigt, ist im Bereich der Vorrichtung 10 eine Anordnung 30 mit einer frei drehbaren Rolle 31 vorgesehen, die unter der Einwirkung eines Druckmittelzylinders 32 aus einer unter die Rollen 4 des Aufstell- und Förderrollganges versenkten Lage (Figur 1) in eine gegenüber diesem angehobene Lage anhebbar ist. Hiezu ist die frei drehbare Rolle 31 an einem Träger 33 montiert, der in einer an dem Anlagenteil 1 befestigten Führung 34 geführt ist. Mit dem unteren Teil des Trägers 33 ist die Kolbenstange 35 des Druckmittelzylinders 32 verbunden.

Die anhebbare, frei drehbare Rolle 31 dient dazu, das Isolierglaselement, in dessen Abstandhalter eine zu verschließende Öffnung vorgesehen ist, gegenüber der Düse 11 richtig auszurichten. Hiezu wird das Isolierglaselement auf dem Rollengang 4 so weit gefördert, daß seine in Förderrichtung gesehen hintere vertikale Kante nach der anhebbaren Rolle 31 angeordnet ist. Nach dem Anheben der Rolle 31 wird das Isolierglaselement 5 auf dem Rollengang zurück gefördert, bis es an der Rolle 31 anliegt.

Die soeben beschriebene Vorrichtung arbeitet wie folgt:

Ein Isolierglaselement, bei dem der Spalt zwischen dem Ende eines zwischen ihnen angeordneten Abstandhalters (swiggle strip) noch nicht verschlossen worden ist, wird in die in Fig. 1 gezeigte Lage in den Anlageteil 1 gefördert. Wenn zum Ausbilden der in Fig. 1 linken unteren Ecke im Abstandhalter des Isolierglaselementes unter Verwendung einer Vorrichtung gemäß dem DE- GM 87 01 101 ausgebildet worden ist, dann befindet sich der Spalt zwischen den beiden Enden des Abstandhalters in einer genau definierten Höhenlage. In dieser Höhe, d.h. dem Spalt gegenüberliegend ausgerichtet, ist der Ansatz 21 der Düse 11 angeordnet. Nachdem das Isolierglaselement 5, wie oben beschrieben, mit Hilfe der Rolle 31 richtig positioniert und die Vorrichtung 10 und damit die Düse 11 durch die Spindel-Mutter-Anordnung vorgeschoben worden ist, wird durch Betätigen des Druckmittelzylinders 18 die Düse 11 bzw. ihr Ansatz 21 in den Spalt zwischen den Enden des Abstandhalters eingeführt und die Förderung von Versiegelungsmasse in Gang gesetzt. Während des Auspressens von Versiegelungsmasse aus der Düsenöffnung unter der Wirkung des Dosierkolbens 44 wird die Düse 11 und somit aus ihr Ansatz 21 nach und nach aus dem Spalt herausgezogen, wozu wiederum der Druckmittelzylinder 18 betätigt wird.

Nachdem der Ansatz 21 zur Gänze aus dem Spalt, d.h. der zu verschließenden Öffnung im Abstandhalter, herausgezogen worden ist, wird die Zufuhr von Versiegelungsmasse durch Schließen des vom Hebel 43 betätigten Absperrorgans abgestoppt und die Düse 11 wieder in ihre hinter der Förderebene der Isolierglaselemente 5 angeordnete Bereitschaftsstellung zurückgezogen.

## Patentansprüche

1. Vorrichtung (1) zum Verschließen von Spalten zwischen den Enden von vorgefertigten, flexiblen Abstandhaltern, die zwischen den Glastafeln von Isolierglaselementen (5) angeordnet sind, mit einer Düse (11) zum Ausbringen von Versiegelungsmasse, die im Gestell der Vorrichtung (1) beweglich gehaltert ist, dadurch gekennzeichnet, daß die Düse (11) einen Ansatz (21) aufweist, und daß ein Antrieb (18) vorgesehen ist, mit dem der Ansatz (21) der Düse (11) in Richtung der Düsenöffnung (Pfeil 19) in den zu verschließende den Spalt einführbar und während des Ausbringens von Versiegelungsmasse in den Spalt aus diesem herausziehbar ist.

2. Vorrichtung nach Anspruch 1, dadurch gekennzeichnet, daß der Ansatz (21) der Düse (11) eine flach rechteckige Form besitzt.

3. Vorrichtung nach Anspruch 1 oder 2, mit einem Aufstellrollgang (4) für Isolierglaselemente (5) und einer seitlichen Abstützung (2, 3) für diese, dadurch gekennzeichnet, daß die Düse (11) an einer Halterung (13, 40, 16) am Rahmen der Vorrichtung um eine im wesentlichen lotrechte Achse (17) verschwenkbar gehaltert ist.

4. Vorrichtung nach Anspruch 3, dadurch gekennzeichnet, daß die Halterung (13) der Düse (11) quer zur Ebene der Abstützung (2, 3) für die Isolierglaselemente (5) vor- und zurückschiebbar ist.

5. Vorrichtung nach einem der Ansprüche 1 bis 4, dadurch gekennzeichnet, daß als Anschlag zum Posuitionieren des Isolierglaselementes (5) gegenüber der Düse (11) eine vorzugsweise frei drehbare Rolle (31) vorgesehen ist, die aus einer unter den Rollgang (4) versenkten Lage in eine über diesen angehobene Lage anhebbar ist.

6. Vorrichtung nach einem der Ansprüche 1 bis 5, dadurch gekennzeichnet, daß der Düse (11) ein Vorratszylinder (20) für Dichtmasse zugeordnet ist, wobei die im Vorratszylinder (20) enthaltene Dichtmasse mit Druck beaufschlagbar ist.

7. Vorrichtung nach Anspruch 6, dadurch gekennzeichnet, daß zwischen einem Vorratszylinder (20) für Versiegelungsmasse und der Düse (11) ein Absperrorgan und ein Dosierkolben für Versiegelungsmasse vorgesehen ist.

8. Vorrichtung nach einem der Ansprüche 2 bis 7, dadurch gekennzeichnet, daß die Baugruppe aus Düse (11), Druckmittelmotor (14) und Düsenhalterung (13, 16, 40) im Maschinengestell quer zur Förderebene der Isolierglaselemente (5) verschiebbar gehaltert ist.

9. Vorrichtung nach Anspruch 8, dadurch gekennzeichnet, daß zum Verschwenken der Baugruppe ein Druckmittelmotor (18) vorgesehen ist, dem eine die Bewegung der Baugruppe beim Herausbewegen der Düse (11) aus der zu verschließenden Öffnung bremsender Dämpfungsvorrichtung, z.B. Stoffdämpfer (41), zugeordnet ist.

## Claims

1. Device (1) for closing the gaps between the ends of preformed, flexible spacers which are fitted between the sheets of glass of insulating glass units (5), with a nozzle (11) for application of sealant, movably supported in the frame of the device (1), characterized in that the nozzle (11) has a projection (21) and in that a drive (18) is provided, with which the projection (21) of the nozzle (11) can be introduced in the direction of the nozzle opening (arrow 19) into the gap to be closed and drawn out therefrom during the application of sealant in the gap.

2. Device according to claim 1, characterized in that the projection (21) of the nozzle (11) has a flat, rectangular form.

3. Device according to claim 1 or 2, with an assembly roller bed (4) for insulating glass units (5) and a lateral support (2, 3) for the same, characterized in that the nozzle (11) is pivotally supported, about a substantially vertical axis (17), on a holder (13, 40, 16) on the frame of the device.

4. Device according to claim 3, characterized in that the holder (13) of the nozzle (11) can be shifted back and forth transverse to the plane of the support (2, 3) for the insulating glass units (5).

5. Device according to any of claims 1 to 4, characterized in that a roller (31), preferably freely rotatable, is provided as a stop for positioning the insulating glass element (5) relative to the nozzle (11) and can be raised from a position sunk below the roller bed (4) into a position raised above the same.

6. Device according to any of claims 1 to 5, characterized in that the nozzle (11) has an associated supply cylinder (20) for sealant, the sealant in the supply cylinder (20) being capable of pressurization.

7. Device according to claim 6, characterized in that a shut-off element and a metering piston are provided between a supply cylinder (20) for sealant and the nozzle (11).

8. Device according to any of claims 2 to 7, characterized in that the assembly of nozzle (11), pressure medium motor (14) and nozzle holder ( 13, 16, 40) is mounted in the machine frame so as to be movable transverse to the plane in which the insulating glass units (5) are fed.

9. Device according to claim 8, characterized in that a pressure medium motor (18) is provided to pivot the assembly, with an associated damping device, e.g. a shock absorber (41), for braking the movement of the assembly on retraction of the nozzle (11) from the opening to be closed.

## Revendications

1. Dispositif (1) pour l'obturation d'espaces entre les extrémités d'intercalaires flexibles préfabriqués qui sont disposés entre les vitres d'éléments de vitrage isolant (5) comportant une buse (11) pour l'application de masse de scellement qui est montée avec possibilité de déplacement sur le bâti du dispositif (1), caractérisé en ce que la buse (11) présente une rallonge (21) et en ce qu'il est prévu un dispositif d'entraînement ( 18 ) à l'aide duquel la rallonge (18) de la buse (11) peut être introduite dans l'espace, dans la direction de l'ouverture de la buse (flèche 19), et retirée de celui-ci pendant l'application de masse de scellement dans l'espace.

2. Dispositif selon la revendication 1, caractérisé en ce que la rallonge (21 ) de la buse (11) a une forme rectangulaire aplatie.

3. Dispositif selon la revendication 1 ou 2 comportant une table à rouleaux (4) pour des éléments de vitrage isolant (5) et un moyen d'appui latéral (2, 3) pour ceux-ci, caractérisé en ce que la buse (11) est montée sur un support (13, 40, 16) sur le bâti du dispositif avec possibilité de pivotement autour d'un axe (17) essentiellement vertical.

4. Dispositif selon la revendication 3, caractérisé en ce que le support (13) de la buse (11) peut être déplacé vers l'avant et vers l'arrière, perpendiculairement au moyen d'appui (2, 3) pour les éléments de vitrage isolant (5).

5. Dispositif selon l'une des revendications 1 à 4, caractérisé en ce qu'il est prévu comme butée pour le positionnement des éléments de vitrage isolant (5) par rapport à la buse (11) un galet (31) tournant librement qui peut être amené d'une position abaissée au-dessous de la table à rouleaux (4) dans une position relevée au-dessus de ladite table à rouleaux.

6. Dispositif selon l'une des revendications 1 à 5, caractérisé en ce qu'un cylindre de stockage (20) pour une masse d'étanchéité est associé à la buse (11), la masse d'étanchéité contenue dans le cylindre de stockage (20) pouvant être soumise à une pression.

7. Dispositif selon la revendication 6, caractérisé en ce qu'il est prévu entre un cylindre de stockage (20) pour la masse de scellement et la buse (11) un organe d'arrêt et un piston-doseur pour la masse de scellement.

8. Dispositif selon l'une des revendications 2 à 7, caractérisé en ce que l'unité de construction composée de la buse (11), du moteur à pression de fluide (14) et du support de buse (13, 16, 40) est montée sur le bâti de la machine avec possibilité de déplacement perpendiculairement au plan de transport des éléments de vitrage isolant (5).

9. Dispositif selon la revendication 8, caractérisé en ce qu'il est prévu, pour le pivotement de l'unité de construction, un moteur à fluide sous pression (18) auquel est associé un dispositif d'amortissement, par exemple un amortisseur (41), qui freine le mouvement de l'unité de construction lorsque la buse (11) sort de l'espace à obturer.
